# FASCICULE DE BREVET EUROPEEN

(11) **EP 2 230 571 B1**
(45) Date de publication et mention de la délivrance du brevet: **07.05.2014**
(21) Numéro de dépôt: 09155373.5
(22) Date de dépôt: 17.03.2009
(51) Int. Cl.: G04B 13/02

(54) **Système de serrage radial pour un composant horloger**
Radialverschlusssystem für Uhrwerkskomponente
Radial gripping system for a timepiece component

(43) Date de publication de la demande: 22.09.2010
(73) Titulaire: Nivarox-FAR S.A., CH-2400 Le Locle (CH)
(72) Inventeur: Verardo, Marco, 2336, Les Bois (CH); Conus, Thierry, 2543, Lengnau (CH); Thiébaud, Jean-Philippe, 1588, Cudrefin (CH); Peters, Jean-Bernard, 2542, Pieterlen (CH); Cusin, Pierre, 1423, Villars-Burquin (CH)
(74) Mandataire: Couillard, Yann Luc Raymond

(56) Documents cités:
- EP-A- 0 419 421
- EP-A- 1 445 670
- EP-A- 1 921 518
- CH-A- 282 774
- DE-A1- 2 940 223
- FR-A- 382 860
- JP-A- 57 161 680

## Description

### Domaine de l'invention

L'invention se rapporte à un système de serrage radial pour un composant horloger et plus, particulièrement, un tel système pour solidariser ledit composant à un élément de support comme, par exemple, un axe pivotant.

### Arrière plan de l'invention

Il est connu de solidariser des mobiles horlogers en chassant leur trou central traversant sur un axe pivotant entre un pont et la platine. Cette configuration est très répandue avec des matériaux métalliques, cependant, elle n'est pas applicable pour des matériaux cassants dont la zone de déformation plastique est sensiblement inexistante.

Le document FR 382 860 divulgue une chaussée métallique ajustée à frottement gras sur un axe qui comporte des parties fendues pour apporter une élasticité.

### Résumé de l'invention

Le but de la présente invention est de pallier tout ou partie les inconvénients cités précédemment en proposant un composant horloger dont le système de serrage radial utilise uniquement la zone de déformation élastique du matériau pour se solidariser avec son élément de support.

A cet effet, l'invention se rapporte à un composant horloger comportant une ouverture destinée à recevoir un élément de support et comprenant un système de serrage destinée à exercer une contrainte radiale permettant audit composant horloger d'être solidaire dudit élément de support caractérisé en ce que le système de serrage comporte un dispositif de pincement radial comportant une couronne destinée à exercer ladite contrainte radiale et un évidement borgne concentrique espacé de ladite ouverture destiné à autoriser le débattement de ladite couronne et ence que le système de serrage comporte en outre un dispositif de débattement comprenant un deuxième évidement borgne concentrique, radialement espacé dudit premier évidement borgne et situé sur la face opposée audit premier évidement permettant d'offrir plus de degrés de liberté à ladite couronne par rapport audit élément de support.

Conformément à d'autres caractéristiques avantageuses de l'invention :
- ladite couronne est crénelée permettant de former plusieurs lames indépendantes autour de ladite ouverture ;
- la section intérieure de la couronne est tronconique afin d'augmenter localement ladite contrainte radiale ;
- ladite section est plus faible au niveau de l'extrémité libre de la couronne afin d'exercer une contrainte radiale maximale au niveau de l'extrémité libre de chaque lame contre ledit élément de support ;
- les deux évidements comportent des largeurs identiques et/ou des profondeurs identiques et/ou leur fond sont situés sensiblement dans le même plan ;
- le composant horloger est de forme généralement discoïdale et comporte une denture circonférentielle afin de former un mobile.

L'invention se rapporte également à une pièce d'horlogerie caractérisée en ce qu'elle comporte au moins un composant horloger selon l'une des variantes précédentes.

### Description sommaire des dessins

D'autres particularités et avantages ressortiront clairement de la description qui en est faite ci-après, à titre indicatif et nullement limitatif, en préférence aux dessins annexés, dans lesquels :
- la figure 1 est une représentation en perspective d'un composant horloger monté sur un élément de support selon l'invention ;
- la figure 2 est une section d'un composant horloger selon l'invention ;
- la figure 3 est une représentation agrandie d'une partie de la figure 2;
- la figure 4 est une représentation vue de dessus d'un composant horloger selon l'invention.

### Description détaillée des modes de réalisation préférés

Comme illustré aux figures 1 à 4, l'invention se rapporte à un composant horloger généralement annoté 1 destiné à coopérer avec un élément de support 3. Dans l'exemple utilisé ci-dessous, le composant horloger 1 est un mobile sensiblement discoïdal et l'élément de support 3, un axe cylindrique à section circulaire, cependant, ils ne sauraient s'y limiter.

Dans l'exemple visible à la figure 1, on peut voir un composant horloger 1 monté sur un élément de support 3. Préférentiellement, l'élément de support 3 comporte un axe 2 venu de matière avec un pignon 4. Le composant horloger 1 comporte un moyeu 5 comportant une ouverture 7, quatre bras 9 et une serge dentée 11. Avantageusement selon l'invention, le composant horloger 1 est monté sur l'élément de support 3 au moyen d'un système de serrage 13 situé autour de l'ouverture 7 traversant ledit composant.

Le système de serrage 13 est destiné à exercer une contrainte radiale sur l'axe 2 afin de solidariser le composant horloger 1 avec l'élément de support 3. Le système de serrage 13 est une alternative au chassage qui n'est pas toujours possible pour des matériaux comme le silicium cristallisé, le carbure de silicium, la silice cristallisée ou encore l'alumine cristallisée.

Le système de serrage 13 comporte préférentiellement un dispositif de pincement radial 15 et un dispositif de débattement 17. Le dispositif de pincement 15 comporte principalement une couronne 6 et un évidement 8. La couronne 6 est destinée à pincer la surface externe de l'axe 2. Elle est préférentiellement crénelée et comporte plusieurs lames 12 dont la section intérieure 14 forme le bord de l'ouverture 7 afin de mieux gérer localement le débattement de la couronne 6. Ainsi, avantageusement selon l'invention, chaque lame 12 est indépendante et se déplace élastiquement suivant la contrainte propre qui lui est soumise.

Comme visible à la figure 3, la section intérieure 14 est tronconique selon un angle α afin d'augmenter localement la contrainte de pincement. Dans l'exemple illustré aux figures 1 à 4, la section supérieure de l'ouverture 7 est ainsi plus petite que la section inférieure. Selon l'invention, l'angle α peut être compris entre sensiblement 0 et 5 degrés. On comprend donc que la contrainte de pincement de la couronne 6 du dispositif de pincement 15 sera maximale au niveau de son extrémité libre, c'est-à-dire à l'extrémité des lames 12.

L'évidement 8 est destiné à autoriser un débattement de la couronne 6. Selon l'invention, l'évidement 8 est préférentiellement borgne et communique entre chaque lame 12 avec l'ouverture 7. Chaque lame 12 peut ainsi louvoyer de manière indépendante entre l'évidement 8 et l'ouverture 7.

Le dispositif de débattement 17 est destiné à offrir plus de degrés de liberté à la couronne 6 par rapport à l'axe 2. Ainsi, il autorise non seulement une plus grande amplitude de déplacement des lames 12 mais il permet également de modifier plus globalement la direction de la section intérieure 14. Le dispositif de débattement 17 comporte ainsi un deuxième évidement 10.

Préférentiellement, le deuxième évidement 10 est borgne, concentriquement espacé du premier évidement 8 et situé sur la face opposée du composant horloger 1 par rapport au premier évidement 8 comme visible aux figures 2 et 3. Dans ces exemples, la profondeur et la largeur des évidements 8 et 10 sont sensiblement équivalentes. De plus, le fond de chaque évidement 8, 10 sont situés dans le même plan.

Selon l'invention, en fonction de l'application du composant horloger, les évidements peuvent comporter une profondeur comprise entre 5 et 85 % de l'épaisseur du composant horloger.

Préférentiellement, le composant horloger 1 est réalisé en matériau micro-usinable afin de pourvoir obtenir une précision inférieure au micron. De tels matériaux peuvent être, par exemple, mais non exclusivement du carbure de silicium, du silicium cristallisé, de l'alumine cristallisé ou de la silice cristallisée. En effet, de tels matériaux peuvent être gravés selon la précision requise notamment au moyen d'un procédé du type gravage ionique réactif profond (DRIE).

Bien entendu, la présente invention, qui est définie par les revendications, ne se limite pas à l'exemple illustré mais est susceptible de diverses variantes et modifications qui apparaîtront à l'homme de l'art. En particulier, suivant les applications prévues et/ou le matériau utilisé, les profondeurs et largeurs des évidements 8 et 10 peuvent différer tout comme leur espacement respectif par rapport à l'ouverture 7 ou l'appartenance de leur fond à un même plan.

## Revendications

1. Composant horloger (1) comportant une ouverture (7) destinée à recevoir un élément de support (3) et comprenant un système de serrage (13) destinée à exercer une contrainte radiale permettant audit composant horloger d'être solidaire dudit élément de support, le système de serrage (13) comportant un dispositif de pincement radial (15) comportant une couronne (6) destinée à exercer ladite contrainte radiale et un évidement (8) borgne concentrique espacé de ladite ouverture destiné à autoriser le débattement de ladite couronne, **caractérisé en ce que** le système de serrage (13) comporte en outre un dispositif de débattement (17) comprenant un deuxième évidement (10) borgne concentrique radialement espacé dudit premier évidement borgne (8) et situé sur la face opposée audit premier évidement permettant d'offrir plus de degrés de liberté à ladite couronne par rapport audit élément de support.

2. Composant horloger (1) selon la revendication 1, **caractérisé en ce que** ladite couronne (6) est crénelée permettant de former plusieurs lames (12) indépendantes autour de ladite ouverture.

3. Composant horloger (1) selon la revendication 2, **caractérisé en ce que** la section intérieure (14) de la couronne (6) est tronconique afin d'augmenter localement ladite contrainte radiale.

4. Composant horloger (1) selon la revendication 3, **caractérisé en ce que** ladite section (14) est plus faible au niveau de l'extrémité libre de la couronne (6) afin d'exercer une contrainte radiale maximale au niveau de l'extrémité libre de chaque lame (12) contre ledit élément de support.

5. Composant horloger (1) selon l'une des revendications précédentes, **caractérisé en ce que** les deux évidements (8, 10) comportent des largeurs identiques.

6. Composant horloger (1) selon l'une des revendications précédentes, **caractérisé en ce que** les deux évidements (8, 10) comportent des profondeurs identiques.

7. Composant horloger (1) selon l'une des revendications précédentes, **caractérisé en ce que** les fonds des deux évidements (8, 10) sont situés sensiblement dans le même plan.

8. Composant horloger (1) selon l'une des revendications précédentes, **caractérisé en ce qu'**il est de forme généralement discoïdale et comporte une denture circonférentielle afin de former un mobile.

9. Pièce d'horlogerie **caractérisée en ce qu'**elle comporte au moins un composant horloger (1) selon l'une des revendications précédentes.

## Patentansprüche

1. Uhrenkomponente (1), die eine Öffnung (7) aufweist, die dazu bestimmt ist, ein Tragelement (3) aufzunehmen, und ein Klemmsystem (13) umfasst, das dazu bestimmt ist, eine radiale Beanspruchung auszuüben, die der Uhrenkomponente ermöglicht, mit dem Tragelement fest verbunden zu sein, wobei das Klemmsystem (13) eine Radialeinklemmvorrichtung (15) umfasst, die einen Kranz (6) aufweist, der dazu bestimmt ist, die radiale Beanspruchung auszuüben, und eine konzentrische Blindaussparung (8) aufweist, die von der Öffnung beabstandet ist und dazu bestimmt ist, den Ausschlag des Kranzes zuzulassen, **dadurch gekennzeichnet, dass** das Klemmsystem (13) außerdem eine Ausschlagvorrichtung (17) umfasst, die eine zweite konzentrische Blindaussparung (10) aufweist, die von der ersten Blindaussparung (8) radial beabstandet ist und sich auf der Fläche gegenüber der ersten Aussparung befindet und ermöglicht, dem Kranz in Bezug auf das Tragelement mehr Freiheitsgrade zu bieten.

2. Uhrenkomponente (1) nach Anspruch 1, **dadurch gekennzeichnet, dass** der Kranz (6) gezahnt ist, was ermöglicht, mehrere unabhängige Plättchen (12) um die Öffnung zu bilden.

3. Uhrenkomponente (1) nach Anspruch 2, **dadurch gekennzeichnet, dass** der Innenquerschnitt (14) des Kranzes (6) kegelstumpfförmig ist, um die radiale Beanspruchung lokal zu erhöhen.

4. Uhrenkomponente (1) nach Anspruch 3, **dadurch gekennzeichnet, dass** der Querschnitt (14) auf Höhe des freien Endes des Kranzes (6) geringer ist, um eine maximale radiale Beanspruchung auf Höhe des freien Endes jedes Plättchens (12) gegen das Tragelement auszuüben.

5. Uhrenkomponente (1) nach einem der vorhergehenden Ansprüche, **dadurch gekennzeichnet, dass** die zwei Aussparungen (8, 10) gleiche Breiten haben.

6. Uhrenkomponente (1) nach einem der vorhergehenden Ansprüche, **dadurch gekennzeichnet, dass** die zwei Aussparungen (8, 10) gleiche Tiefen haben.

7. Uhrenkomponente (1) nach einem der vorhergehenden Ansprüche, **dadurch gekennzeichnet, dass** sich die Böden der zwei Aussparungen (8, 10) im Wesentlichen in derselben Ebene befinden.

8. Uhrenkomponente (1) nach einem der vorhergehenden Ansprüche, **dadurch gekennzeichnet, dass** sie eine im Allgemeinen diskusförmige Gestalt hat und eine Umfangszahnung aufweist, um ein bewegliches Element zu bilden.

9. Zeitmessgerät, **dadurch gekennzeichnet, dass** es wenigstens eine Uhrenkomponente (1) nach einem der vorhergehenden Ansprüche umfasst.

## Claims

1. Timepiece component (1) that has an aperture (7) for receiving a support element (3) and includes a clamping system (13) for exerting radial force for securing said timepiece component to said support element, the clamping system (13) having a radial clamping device (15) that includes a crown (6) for exerting said radial force and a concentric, blind recess (8), spaced apart from said aperture, to allow a travel for said crown, and **characterized in that** the clamping system (13) also has a device allowing a travel (17) that includes a second, concentric blind recess (10) radially spaced apart from said first blind recess (8) and located on the opposite surface to said first recess, thus allowing said crown a greater degree of freedom relative to said support element.

2. Timepiece component (1) according to claim 1, **characterized in that** said crown (6) is notched to form several independent strips (12) around said aperture.

3. Timepiece component (1) according to claim 2, **characterized in that** the inner section (14) of the crown (6) is truncated to increase said radial force locally.

4. Timepiece component (1) according to claim 3, **characterized in that** said section (14) is smaller at the free end of the crown (6) to exert a maximum amount of radial force at the free end of each strip (12) against said support element.

5. Timepiece component (1) according to any of the preceding claims, **characterized in that** the width of the two recesses (8, 10) is identical.

6. Timepiece component (1) according to any of the preceding claims, **characterized in that** the depth of the two recesses (8, 10) is identical.

7. Timepiece component (1) according to any of the preceding claims, **characterized in that** the bottoms of the two recesses (8, 10) are located in approximately the same plane.

8. Timepiece component (1) according to any of the preceding claims, **characterized in that** it is of generally discoid shape and has a circumferential toothing to form a wheel set.

9. Timepiece **characterized in that** it includes at least one timepiece component (1) according to any of the preceding claims.
